# EUROPÄISCHE PATENTANMELDUNG

(11) **EP 2 574 861 A1**
(43) Veröffentlichungstag der Anmeldung: **03.04.2013**
(21) Anmeldenummer: 11075217.7
(22) Anmeldetag: 29.09.2011
(51) Int. Cl.: F24F 13/06

(54) **Luftauslass mit Ventilator**

(71) Anmelder: Ingenieurbuero consult+control Dr. -Ing. J. Westhaeusler, 01324 Dresden (DE)
(72) Erfinder: Die Erfindernennung liegt noch nicht vor

(57) **Zusammenfassung**

Es wird eine Ausführung für einen Luftdurchlass mit Ventilator zur vorzugsweisen Verwendung als Zuluftauslass in Form eines Bodenauslass in lufttechnischen Anlagen für Gebäude mit Zuluftverteilsystemen (1), die ausserhalb der zu versorgenden Räume verlegt sind, vorgestellt.

Die Schnittstelle vom Luftauslass zum Zuluftverteilsystem (1) wird über Adapterstücke (2) und ein asymmetrisches Übergangsstück (5) hergestellt.

Der Luftauslass enthält neben einem Luftfilter (6), Volumenstromregler (7), Schalldämpfer (9) und Steuerbaugruppen (15) Ventilatoren (8) zur optimierbaren Verteilung der Zuluft am Ort des Luftauslasses.

Die Form des Auslassgehäuses (10) mit den Auslassöffnungen (14) kann so gestaltet werden, dass damit frei stehende Bodenauslässe, Wandauslässe oder andere spezifische Auslässe angepasst an verschiedene konstruktive ladenbautypische Regalformen, und Einbauten, Wandhydranten und Betontragsäulen bei Warenhäusern oder auch an andere im Raum befindliche Einrichtungen insbesondere in Schrankform bei Büroräumen ausgeführt werden kann.

## Beschreibung

Die Erfindung beschreibt eine Anordnung für einen Luftdurchlass mit Ventilator zur vorzugsweisen Verwendung als Zuluftauslass in lufttechnischen Anlagen für Gebäude mit Zuluftverteilsystemen, die unter den zu versorgenden Räumen verlegt sind. Bekanntermaßen werden Zuluftauslässe in Gebäude-Lüftungsanlagen zum Einbringen der Zuluft in den Raum verwendet. Dabei wird die Luft zunächst in den Lüftungsgeräten entsprechend aufbereitet (durch Filterung, thermische Konditionierung, Komprimierung usw.) und nachfolgend über Zuluftverteilsysteme zu den Auslässen transportiert. Hier verlässt dann die Zuluft die Lüftungsanlage und verteilt sich je nach lufttechnischer Ausführung und Einstellung der Zuluftauslässe im Raum.

Die Ausführung von Lüftungsanlagen für großvolumige Räume, insbesondere in Warenhäusern, Großraumbüros, Bahnhöfen, Flughäfen sind im Normalfall so gestaltet, dass hier das Zentralgerät der Lüftungsanlage im Dachbereich positioniert wird. Dort erfolgt die Konditionierung der frischen Aussenluft bzw. der Abluft. Die aufbereitete Zuluft gelangt dann über Dachdurchbrüche zum raumspezifisch angepassten Zuluftverteilsystem, das im Normalfall im Deckenbereich angeordnet ist. Die Zuluftauslässe werden dann so an das Verteilsystem angeschlossen, dass die Luft-Einbringung an den gewünschten Stellen im Raum erfolgen kann.

Die energetischen Nachteile dieser Ausführungsformen liegen auf der Hand. Das ist zum einen der energetische Aufwand für die Konditionierung der frischen Aussenluft im Dachbereich aufgrund der dort klimatisch besonders ungünstigen Bedingungen. Ferner wird dann die aufbereitete Zuluft im Luftverteilsystem über vielfach weite Wege zu den Luftauslässen transportiert und verliert hier bereits einen wesentlichen Teil seiner energetischen Anteile. Zum anderen muss die Zuluft dann noch mit dem erforderlichen Druck aus dem Zuluftauslass gepresst werden, damit die unten liegenden Versorgungsbereiche auch tatsächlich erreicht werden.

Als alternative Lösung zu diesen Lüftungsanlagen werden in den letzten Jahren schon vermehrt Anlagen, die erneuerbare Energien einsetzen, verwendet. Hier wird dem Lüftungsgerät beispielsweise ein Erdwärmetauscher vorgeschaltet, der anteilig die Konditionierung der frischen Aussenluft übernimmt. Somit kann auch die Positionierung der Lüftungsgeräte vom Dachbereich in klimatisch geschützte Bereiche erfolgen.

Wenn es die bauliche Situation zulässt, kann auch die Positionierung des Zuluftverteilsystems unterhalb des Fussbodens erfolgen. So lassen sich thermische Verluste weiter reduzieren zumal die Zuluft sich dann bereits auf der Höhe der Versorgungsebene befindet. Die technische Ausführung dazu passender Luftauslässe, die vorzugsweise in Form von Bodenauslässen ausgeführt sind, erhält dann eine besondere Bedeutung.

Ziel der erfindungsgemäßen Anordnung ist es, einen universell einsetzbaren Luftdurchlass zu beschreiben, mit dessen Hilfe eine energetisch optimierbare Zuluftverteilung im Raum möglich wird.

Der Erfindung liegt die Aufgabe zugrunde, eine Anordnung für einen Luftdurchlass zur vorzugsweisen Verwendung als Zuluftauslass in Form eines Bodenauslass zu beschreiben, dadurch gekennzeichnet, dass der Zuluftanschluss an ein Zuluftverteilsystem über ein universell gestaltetes Anschlußstück bestehend aus einem Adapterstück, welches zum einen den Anschluß an das Luftverteilsystem herstellt und zum anderen den hygienisch sicheren Übergang über den bzw. die Bodendurchbrüche sicherstellt und einem asymmetrischen Übergangsstück, durch welches sich ein baulich einfach herzustellender Übergang zu den lufttechnischen Komponenten des Zuluftauslaß anfertigen lässt.

Auf Grund der Tatsache, dass die Position der Zuluftauslässe durch dessen konstruktive Ausführung in Verbindung mit Einrichtungsgegenständen bzw. fest stehenden Teilen des Baukörpers im Raum vielfach bereits fest definiert ist und die Zuluftverteilsysteme, die sich unterhalb bzw. außerhalb des zu versorgenden Raumes befinden und die bereits in der Rohbauphase entstehen, ist es notwendig, eine Verbindung zum Zuluftauslass erst nach dessen baulicher Fertigstellung herzustellen. Dabei kann es durch Ungenauigkeiten im Bauablauf zu maßlichen Abweichungen kommen, die eine Verschiebung zunächst geplanter Anschlussstellen notwendig macht. Diese notwendige Flexibilität soll durch dieses asymmetrisch gestaltete Übergangsstück erfolgen, welches die genannten Maßtoleranzen dann entsprechend ausgleicht.

Nachfolgend wird die Zuluft über eine Filteranordnung mit auswechselbarem Filtermaterial geführt. Je nach Ausführungsklasse der Filteranordnung erfolgt hier die Reinigung der Zuluft von Schwebstoffen. Die technische Ausführung des Filters ist so gestaltet, das mittels Sensoren der Grad der Filterwirkung überwacht werden kann. Beim Überschreiten vereinbarter Grenzwerte kann eine Störungsmeldung erzeugt werden, die zum Austausch des Filtermaterials auffordert. Dabei ist die Filteranordnung in Kassettenformat so gestaltet, dass über einen angepassten Verschlussmechanismus das Filtermaterial ausgetauscht werden kann.

Über einen nachfolgend positionierten Volumenstromregler kann eine variable Anpassung der Druckverhältnisse an den eingestellten Volumenstrom des Auslasses erfolgen. Je nach erforderlicher Größe des Volumenstromes erfolgt die mechanische Einstellung der Regulierklappen über einen elektromechanischen Antrieb, der von einer zentralen Steuereinrichtung seine Stellinformationen bekommt. Der Einsatz des Volumenstromreglers bildet somit die Voraussetzung für eine variable Betriebsführung der Zuluftauslässe. Aufgrund seiner möglichen Betriebsformen ist es somit möglich, auch nur eine bestimmte Anzahl von dezentralen Auslässen unabhängig von einander in Betrieb zu nehmen, mit der Zielstellung, zum einen Lüftungsanlagen mit einer bedarfsgerechten Betriebsweise zu betreiben und zum anderen die situativ notwendige bzw. gewünschte Zuluftverteilung an die räumlichen Anforderungen anzupassen.

An den Volumenstromreger werden dann ein bzw. mehrere Ventilatoren angeschlossen mit der Aufgabe, eine optimierbare Luftverteilung am Ort des Zuluftauslasses vorzunehmen. Zum Einsatz kommen hier direkt angetriebene, drehzahlgesteuerte Radial-, Axial- bzw. Tangentialventilatoren mit Elektromotoren in vorzugsweiser EC Ausführung. Dabei werden diese Ventilatoren bei mehreren dezentralen Luftauslässen im Normalfall gemeinsam mit einem Zuluftventilator in der Lüftungszentrale, der das Zuluftverteilsystem versorgt, in Reihenschaltung betrieben. Dieses Zusammenspiel der Reihenschaltung des Zuluftventilators in der Lüftungszentrale mit den dezentralen Ventilatoren in den dezentralen Zuluftauslässen stellt eine jederzeit energieeffiziente Betriebsweise für den gesamten Lufttransport sicher. Je nach eingestellter Betriebsform der Lüftungsanlage kann somit der benötigte Volumenstrom am Ort des dezentralen Zuluftauslass unter Beachtung einer jederzeit effizienten Betriebsweise sichergestellt werden.

An den Ventilator kann je nach Bedarf und Anwendungsfall ein angepasster Schalldämpfer zum Einsatz kommen, der störende Geräuschbelastungen in der Umgebung des Luftauslasses kompensieren soll. Nachfolgend gelangt die Zuluft dann in den Innenraum des Auslassgehäuses. Hier erfolgt die druckmäßige Anpassung an den notwendigen Auslassvolumenstrom. Dabei ist vorzugsweise für die lüftungstechnische Form des Zuluftauslasses eine Lösung als Quellluftauslass vorgesehen.

Der mechanische Aufbau und die geometrische Form des Auslassgehäuses bildet eine weitere Möglichkeit für einen variablen Einsatz, der hier beschriebenen Anordnung. Neben Bodenauslässen, die mittig im Raum aufgestellt werden können, besteht so auch die Möglichkeit, das Auslassgehäuse an Bestandteile des Baukörpers z.B. an Tragsäulenkonstruktionen und Wänden anzupassen. Auch an nachträglich erfolgte räumliche Einbauten wie z.B. an Ladenbaukonstruktionen in Form von Regalen, Theken und sonstigen Ladenbaueinbauten, verschiedene Möbelierungsformen, Wandhydranten lassen sich Auslassgehäuse körperlich und konstruktiv anpassen.

Die Vorteile der erfindungsgemäßen Anordnung bestehen vor allem darin, dass sich damit Lüftungsanlagen gestalten lassen, die eine Anzahl von dezentralen Zuluftauslässen bedarfsgerecht und je nach Anforderung des Nutzers betreiben lassen. Je nach Betriebsfall ist sichergestellt, dass sowohl der Lufttransport zum Auslass als auch die örtliche Luftverteilung unter optimalen energetischen Kriterien ablaufen. Aufgrund des variablen Aufbaus der Anordnung für den Zuluftauslass lässt sich dieser an vorhandene Bestandteile des Baukörpers bzw. vorhandene Einbauten im Raum anpassen.

Ein Ausführungsbeispiel der erfindungsgemäßen Anordnung ist in Figur 1 dargestellt und soll im Folgenden näher beschrieben werden.

Es zeigt Figur 1 ein beispielhaftes Schema für einen Zuluftauslass mit Ventilator in Form eines Bodenauslass mit Quellluftfunktion. An ein unter dem Betonfußboden (3) verlegtes Zuluftverteilsystem (1) wird über einen Bodendurchbruch (4), der mit einem Adapterstück (2) ausgestattet wird, ein lufttechnischer Anschluss an den Zuluftauslass hergestellt. Über ein asymmetrisches Übergangsstück (5) erfolgt zum einen die lösbare Verbindung der Anordnung mit dem Baukörper (3) bzw. mit dem Auslassgehäuse (10) und zum anderen lassen sich damit maßliche Abweichungen zwischen der Mittelachse des Bodendurchbruches und dem Eingang des Zuluftauslass ausgleichen. Im Luftfilter (6) mit auswechselbarem Filtermaterial erfolgt die Reinigung der Zuluft von Schwebstoffen. Nachfolgend ist ein Volumenstromregler (7) zur Anpassung der notwendigen Druckverluste bei unterschiedlichen Betriebseinstellungen angeordnet. Ein drehzahlgesteuerter Ventilator (8) mit angepasstem Schalldämpfer (9) bildet den Abschluss des aktiven Teils der Anordnung. Vom Schalldämpfer (9) strömt die Zuluft in den Innenraum des Auslassgehäuses (13) und von dort über die Auslassöffnungen (14) in den Raum. Zur Steuerung einer möglichen Anzahl von Zuluftauslässen ist ein BUS-System (16) vorhanden welches die interaktive Verbindung zur Steuerbaugruppe (15) im Zuluftauslass bildet. Über druckauswertende Sensoren wird die Filterbaugruppe (6) überwacht. Die Steuerung des mechanischen Antriebes und Auswertung der Sensoren des Volumenstromreglers (7) erfolgt über entsprechende Anschlußleitungen (19). Die Stromversorgung, Drehzahlregelung, Drehzahl- und Störungsüberwachung (20) für den Ventilator (8) erfolgt ebenfalls über die Steuerbaugruppe (15).

### Zeichenerklärung

| Bezeichnung | Teil der Anordnung |
|---|---|
| 1 | Zuluftverteilsystem |
| 2 | Adapterstück |
| 3 | Beton Fußboden |
| 4 | Bodendurchbruch |
| 5 | Asymmetrisches Übergangsstück |
| 6 | Filter |
| 7 | Volumenstromregler |
| 8 | Ventilator |
| 9 | Schalldämpfer |
| 10 | Auslassgehäuse |
| 11 | Mechanische Gerätehalterung |
| 12 | Strömungstechnisch angepasster Übergang |
| 13 | Innenraum Auslassgehäuse |
| 14 | Auslassöffnungen |
| 15 | Steuerbaugruppe |
| 16 | Anschluss für BUS System |
| 17 | Anschluss Stromversorgung |
| 18 | Überwachung Filter |
| 19 | Steuerung Volumenstromregler |
| 20 | Steuerung, Überwachung Ventilator |

## Patentansprüche

1. Ausführung für einen Luftdurchlass mit Ventilator zur vorzugsweisen Verwendung als Zuluftauslass in Form eines Bodenauslasses in lufttechnischen Anlagen für Gebäude mit Zuluftverteilsystemen (1), die ausserhalb der zu versorgenden Räume verlegt sind, **dadurch gekennzeichnet, dass** die Ausführung über Adapterstücke (2) als Schnittstelle von im Baukörper hergestellten Durchbrüchen (4) zum Zuluftverteilsystem (1) der Lüftungsanlage verbunden ist und nachfolgend ein asymmetrisches Übergangsstück (5) enthält, welches die lufttechnische und mechanische Anpassung und ferner die Befestigung an die nachfolgend beschriebenen Komponenten übernimmt
und so ausgeführt ist, dass hiermit zum einen ein flexibler mechanischer Anschluss möglich wird, wenn sich durch den Bauablauf bei der Verlegung der Zuluftleitungen ausserhalb der Versorgungsebene maßliche Abweichungen zwischen dem Bodendurchbruch (4) zum Anschluß an das Zuluftverteilsystem und der geplanten Position des Zuluftauslass im Raum ergeben sollten und zum anderen eine lösbare Verbindung zum Baukörper (3), zum Auslassgehäuse (10) und zu den mechanischen Halterungen (11) der Komponenten Luftfilter (6), Volumenstromregler (7), Ventilator (8) und Schalldämpfer (9) besteht und weiter enthält eine Luftfiltereinheit (6) in Kassettenformat mit auswechselbarem Filtermaterial, wobei die Funktion der Filterwirkung mittels Sensoren (18) und einer Steuer- und Überwachungsbaugruppe (15) überwacht werden kann um den notwendigen Zeitpunkt für den Filterwechsel zu ermitteln und ferner besteht aus einem Volumenstromregler (7), der mittels mechanischem Antrieb die Druckverhältnisse an die einzelnen Betriebsfälle des Zuluftauslass mittels verstellbarer Klappe anpassen soll, wobei dessen mechanischer Antrieb und die Drucksensoren durch Steuerleitungen (19) mit der Steuerbaugruppe (15) verbunden sind
und weiter ein oder mehrere drehzahlgesteuerte Ventilatoren (8) mit Elektromotoren in vorzugsweiser energiesparender EC-Motorenausführung in Form von Axial-, Radial-oder Tangentialventilatoren, die die Verteilung der Zuluft am Standort des Zuluftauslass optimieren sollen, mit Anschlussleitungen (20) für die Stromversorgung, Drehzahlregelung und Störungsüberwachung
und weiter einem angepassten Schalldämpfer (9), der die durch den Ventilator anteilig erzeugten Lüftungsgeräusche kompensieren soll und nachfolgend die Luft über strömungstechnisch angepasste Übergänge (12) in den Innenraum (13) des Gehäuses und dann über Öffnungen in der Auslassoberfläche (14) in den Raum leitet und einer Steuerbaugruppe (15) mit Anschlüssen für die Stromversorgung (17) der elektronischen Bauteile und zum BUS System (16) zur Steuerung des Auslass im Verbund mit anderen Auslässen einer Lüftungsanlage.

2. Ausführung für einen Luftdurchlass mit Ventilator nach Anspruch 1, **dadurch gekennzeichnet, dass** unter Beibehaltung der genannten lüftungstechnischen Anordnung der Luftdurchlass und hier insbesondere die Form des Auslassgehäuses (10) mit den Auslassöffnungen (14) so ausgeführt ist, dass damit ein freistehender Bodenauslass, ein Wandauslass oder andere spezifische Auslässe, angepasst an verschiedene Regalformen, Wandhydranten und Betontragsäulen bei Warenhäuser oder auch an andere im Raum befindliche Einrichtungen, insbesondere in Schrankform bei Büroräumen ausgeführt werden kann.

3. Ausführung für einen Luftdurchlass mit Ventilator nach Anspruch 1, **dadurch gekennzeichnet, dass** die Adapterstücke (2) so ausgeführt sind, dass diese auch in Bodendurchbrüche, die nach Fertigstellung des Betonfußbodens mittels Kernbohrung er folgt sind, eingeführt werden können und eine nachträgliche Andichtung an das Luftverteilsystem (1) und dem Betonfußboden (3) ermöglichen, die den hygienischen Anforderungen an Lüftungsanlagen entspricht, möglich ist - so gestaltet, dass diese aus einem oder mehreren Teilen bestehen, die sich im Bodendurchbruch auf das notwendige Maß zusammenstecken und verschieben lassen und an deren Anschlussstellen eine formgerechte Dichtungsfläche vorhanden ist bzw. sich mittels mechanischer bzw. thermischer Verformung so an die Andichtstelle anpassen lassen, das formgerechte Dichtungen entstehen.

4. Ausführung für einen Luftdurchlass mit Ventilator nach Anspruch 1, **dadurch gekennzeichnet, dass** der Durchbruch (4) im Fußboden, hergestellt mittels Bohrung bzw. Schalungsformteil, so ausgeführt ist, dass dieser Durchbruch und der Anschluss zum Zuluftverteilsystem jederzeit durch geeignete Formteile wieder verschlossen werden kann, so ausgeführt, dass die lüftungstechnische Abdichtung der vorhandenen Öffnung im Zuluftverteilsystem (1) mittels eines konisch geformten Stopfen, der über eine Schraubverbindung in die Öffnung des Luftverteilsystem (1) gepresst und dauerhaft befestigt wird und die obere Öffnung im Fußboden mittels einer formschlüssigen Platte verschlossen wird, so dass der Fußboden an dieser Stelle wieder für andere Nutzungen ohne Zuluftauslass verwendet werden kann.

5. Ausführung für einen Luftdurchlass mit Ventilator nach Anspruch 1, **dadurch gekennzeichnet, dass** die Form des asymmetrischen Übergangsstück (5) so ausgeführt ist, dass eine maßliche Anpassung des Luftdurchlass an die Raumsituation hergestellt werden kann, in der Form, dass dieses Übergangsstück aus einem oder mehreren Einzelteilen besteht und ferner mechanische Befestigungsmöglichkeiten enthält, um zum einen eine lösbare Verbindung zum Baukörper (3) und zum anderen einen flexiblen Übergang zu den mechanischen Halterungen (11) der lüftungstechnischen Komponenten Filter (6), Volumenstromregler (7), Ventilator (8), Schalldämpfer (9) und zum Auslassgehäuse (10) herzustellen.

6. Ausführung für einen Luftdurchlass mit Ventilator nach Anspruch 1, **dadurch gekennzeichnet, dass** die Steuerbaugruppe (15) mit den Kabelanschlüssen (16, 17, 18, 19, 20) und ferner Diagnose-Schnittstellen an der mechanischen Halterung (11) so befestigt ist dass diese bei einer Anlagenrevision leicht erreichbar sind ohne Demontage des Luftauslassgehäuses und so ausgeführt, dass diese hinter einer verschließbaren Öffnung im Auslassgehäuse (10) montiert werden.

7. Ausführung für einen Luftdurchlass mit Ventilator nach Anspruch 1, **dadurch gekennzeichnet, dass** die Filterbaugruppe (6) mit auswechselbarem Filtermaterial bestückt über eine verschließbare Klappe so befestigt ist dass diese beim Filterwechsel leicht erreichbar ist ohne Demontage des Luftauslassgehäuses und so ausgeführt, dass diese Klappe hinter einer verschließbaren Öffnung im Auslassgehäuse (10) montiert ist.

8. Ausführung für einen Luftdurchlass mit Ventilator nach Anspruch 1, **dadurch gekennzeichnet, dass** die lufttechnische Ausführung für die Ausblasöffnung der Ventilatoren (8) und die strömungstechnischen Übergänge (12) in den Innenraum des Auslassgehäuses (13) und die Ausführung der Auslassöffnungen (14) im Auslassgehäuse (10) so ausgeführt sind, dass damit lüftungstechnisch ein Luftauslass mit Quellluftfunktion entsteht.
